# EUROPÄISCHE PATENTSCHRIFT

(11) **EP 0 510 497 B1**
(45) Veröffentlichungstag und Bekanntmachung des Hinweises auf die Patenterteilung: **09.07.1997**
(21) Anmeldenummer: 92106467.1
(22) Anmeldetag: 14.04.1992
(51) Int. Cl.: E01B 1/00

(54) **Schotterlose Oberbaukonstruktion für Schienenbahnen**
Ballastless superstructure for railways
Superstructure de voie-ferrée sans ballast

(30) Priorität: 25.04.1991 DE 4113566
(43) Veröffentlichungstag der Anmeldung: 28.10.1992
(73) Patentinhaber: Deutsche Asphalt GmbH, 63263 Neu-Isenburg (DE)
(72) Erfinder: Oberweiler, Günter, Dr.-Ing., W-8000 München 71 (DE); Osswald, Rainer, Dipl.-Ing.(FH), W-8200 Rosenheim (DE); Spies, Johann, Dipl-Ing. (FH), W-8070 Ingolstadt (DE); Kaluza, Ulrich, Dipl.-Ing. (FH), W-8531 Markt Erlbach (DE); Schreiner, Hans, Dipl.-Ing. (FH), W-8000 München 60 (DE)
(74) Vertreter: Fehners, Klaus Friedrich, Dipl.-Ing., Dipl.-Wirtsch.-Ing.

(56) Entgegenhaltungen:
- DE-A- 2 347 636
- DE-B- 2 425 599
- FR-A- 1 496 802
- ETR EISENBAHNTECHNISCHE RUNDSCHAU. Bd. 38, Nr. 3, März 1989, DARMSTADT DE Seiten 111 - 136;

## Beschreibung

Die Erfindung bezieht sich auf eine schotterlose Oberbaukonstruktion für Schienenbahnen mit einer auf einem nach den örtlichen Erfordernissen ausgebildeten Unterbau aufgebrachten und eine im wesentlichen ebene Oberfläche aufweisenden Tragplatte und einem darauf aufliegenden, aus Gleisen und Schwellen gebildeten Gleisrost, wobei die Schwellen mit ihren im wesentlichen eben ausgebildeten Unterseiten auf der Oberfläche der Tragplatte aufliegen.

Eine solche schotterlose Oberbaukonstruktion ist in der DE-B-24 25 599 beschrieben, aber auch aus der Baupraxis der deutschen Bahn AG selbst bekannt.

Um die bei der Beanspruchung des Gleistrostes durch den Fahrbetrieb entstehenden Längs- und insbesondere Querkräfte sicher aufzunehmen, muß der Gleisrost mit der Tragplatte eine diesen Kräften standhaltende feste Verbindung eingehen.

Dabei ist es bekannt, den vollständigen montierten Gleisrost über die vorbereitete Tragplatte zu verbringen und mittels einer Spindel-Vorrichtung in der gewünschten Positionierung anzuordnen. Die Zwischenräume zwischen den Unterseiten der Schwellen einerseits und der Oberseite der Tragplatte andererseits werden dann verfüllt, sei es mit Beton oder Gußasphalt. Eine solche Arbeit ist selbstverständlich sehr aufwendig, sie erfordert eine große Sorgfalt um beispielsweise Lufteinschlüsse zu vermeiden. Das Auswechseln eines solchen Gleisrostes oder aber auch nur einer Schwelle ist ebenfalls sehr aufwendig.

Wie der eingangs zitierten DE-B-24 25 599 entnommen werden kann, ist es auch bekannt, einen vollständig montierten Gleisrost zu verwenden, der jedoch keine einzelnen Schwellen aufweist, sondern unter den Schienen durchgehende plattenförmige Fertigbauteile verhältnismäßig großer Länge, die vorzugsweise aus Beton oder Stahlbeton bestehen und auch vorgespannt sein können. Zur Aufnahme der Schienenbefestigung können auf der Oberseite solcher Fertigbauteile leicht hervortretende Rippen angeordnet sein, die den Wasserablauf von der Plattenoberfläche unterhalb der Schienen ermöglichen. Diese Fertigbauteile besitzen allerdings Unterseiten, die keine besondere Oberflächen-Genauigkeit aufweisen, d.h., auch sie können nur unter Anordnung einer Zwischenschicht auf der Tragplatte angeordnet werden. Nachteilig bei solchen plattenförmigen Fertigbauteilen ist vor allen Dingen, daß nicht einzelne Schwellen ausgewechselt werden können, sondern stets eine solche Fertigplatte in ihrer gesamten Länge ausgebaut und ersetzt werden müßte.

Bei einer anderen bekannten Oberbaukonstruktion wird der vorbereitete Gleisrost mittels einer entsprechenden Tragvorrichtung über die noch frische Beton-Tragplatte verbracht und höhen- und richtungsgerecht in diese eingerüttelt. Diese Oberbaukonstruktion gewährleistet zwar einerseits eine sehr gute Ableitung der aus dem Fahrbetrieb herrührenden Kräfte, zeigt aber andererseits ebenfalls den großen Nachteil, daß das Auswechseln eines solchen Gleisrostes oder aber auch nur einer einzelnen Schwelle sehr aufwendig ist.

Weiterhin ist bei den vorbeschriebenen bekannten Verfahren nachteilig, daß der vorbereitete Gleisrost nicht unmittelbar auf die fertige Tragplatte aufgelegt werden kann, sondern von besonderen Spindel- und sonstigen Tragvorrichtungen bis zum endgültigen Einbau gehalten werden muß und deshalb nicht sofort von Gleisfahrzeugen befahrbar ist. Dieser Nachteil wiegt insbesondere bei der Reparatur bzw. Erneuerung vorhandener Strecken schwer, da entweder das Nebengleis mitbenutzt werden muß oder besondere zusätzliche Baumaßnahmen getroffen werden müssen.

Aufgabe der Erfindung ist es nun, eine schotterlose Oberbaukonstruktion der eingangs genannten Art zu schaffen, welche unabhängig von der Wahl des Materials für die Tragplatte die Ableitung der Längs- und insbesondere Querkräfte aus den Schienen bzw. dem Gleisrost ohne kraftschlüssige Verbindungsmittel, beispielsweise in Form von Dübeln, Verschraubungen, Einbetonierung o.ä. ermöglicht, darüber hinaus besonders reparaturfreundlich und mit herkömmlichen Baugeräten herstellbar ist.

Diese Aufgabe wird dadurch gelöst, daß bei einer schotterlosen Oberbaukonstruktion gemäß Oberbegriff des Hauptanspruches die Oberfläche der Tragplatte auf mindestens +/- 2 mm genau dem geforderten Maß angepaßt ist und die Tragplatte in ihrem mittleren Bereich, d.h., über einen bestimmten Abstand rechts und links von ihrer Mittellinie und mindestens in einem der Breite der Schwellen entsprechenden Bereich derselben, je Schwelle einen Querkraftsockel aufweist, welcher mit einem bestimmten Maß über die Oberfläche der Tragplatte übersteht und mit den Schwellen des Gleisrostes in einer formschlüssigen Verbindung steht.

Diese erfindungsgemäße Ausbildung der schotterlosen Oberbaukonstruktion gewährleistet auch, daß der vorbereitete Gleisrost unmittelbar nach dem Auflegen und Positionieren auf der Tragplatte durch Schienenfahrzeuge befahrbar ist, insbesondere wird aber auch ein wenig aufwendiges Reparieren des Schienenstranges, beispielsweise Auswechseln einer Schwelle o.ä. gewährleistet, da keine kraftschlüssige Verbindung zwischen den Schwellen des Gleisrostes einerseits und der Tragplatte andererseits vorgesehen ist.

Weitere vorteilhafte Merkmale der Erfindung sind den Unteransprüchen zu entnehmen.

Ein die Erfindung nicht beschränkendes Ausführunsbeispiel ist in den Zeichnungen dargestellt.

Es zeigen
- Fig. 1: einen Schritt durch eine erste Ausführungsform der Tragplatte mit Querkraftsockel und Zwei-Block-Schwelle,
- Fig. 2: einen Schnitt durch eine zweite Ausführungsform der Tragplatte mit getrenntem Querkraftsockel und Zwei-Block-Schwelle,
- Fig. 3: einen Schnitt durch eine dritte Ausführungsform der Tragplatte mit Querkraftsockel und Zwei-Block-Schwelle,
- Fig. 4: einen Schnitt durch eine vierte Ausführungsform der Tragplatte mit Querkraftsockel und Monoblockschwelle und
- Fig. 5: eine Seitenansicht auf die Oberbaukonstruktion mit Querkraftsockel.

Die in den Figuren gezeigte schotterlose Oberbaukonstruktion für Schienenbahnen besteht im wesentlichen aus einer auf einem nach den örtlichen Erfordernissen ausgebildeten Unterbau 1 aufgebrachten Tragplatte 2, welche aus Beton oder Asphaltmaterial hergestellt sein kann. Auf der Oberfläche 3 der Tragplatte 2, welche mit einer Genauigkeit von +/- 2 mm hergestellt ist, liegt der Gleisrost 4 mit seinen Schwellen 5 auf. Die Form der Schwellen 5 entspricht entweder der abgewandelten Monoblockschwelle B 300, deren Unterseite, wie weiter unten beschrieben, mit einer Ausnehmung zu versehen ist, oder einer Zwei-Block-Schwelle.

Die in den Figuren nicht dargestellte Schienenbefestigung loarv 300 entspricht dem Standard der Deutschen Bundesbahn und läßt eine Höhenregulierbarkeit der Schienen von 2,5 cm zu.

Ist die Tragplatte 2 aus Beton hergestellt, sind zwischen der Unterseite der aus Beton hergestellten Schwellen 5 einerseits und der Oberfläche 3 der Tragplatte 2 elastische (z.B. aus Gummi oder Kunststoff bestehende) oder elasto-plastische (z.B. aus polymermodifizierten Bitumenbahnen bestehende) oder plastische (z.B. aus Asphalt bestehende) Zwischenschichten vorzusehen, dazu weiter unten.

Bevorzugt wird die Tragplatte 2 aus Asphaltmaterial hergestellt, dieser Baustoff weist gegenüber Beton größere elastische und auch dämpfende Eigenschaften auf. Aus Last- und/oder Temperatureinwirkung herrührende Spannungen werden durch viskoses Fließen abgebaut.

Nachdem die Schwellen 5 dieser Oberbaukonstruktion ohne besondere Verdübelung, Verschraubung oder sonstige Verklebung oder Einbindung auf der Tragplatte 2 aufliegen, ist eine besondere Vorrichtung für die Aufnahme der aus Temperatur und dem Fahrbetrieb herrührenden Querkräfte erforderlich.

Diese Vorrichtung besteht in der Ausbildung eines Querkraftsockels 6 im mittleren Bereich der Tragplatte 2, welcher sich über eine bestimmte Breite nach rechts und links von der Mittellinie 7 der Tragplatte 2 erstreckt. Nach der in Fig. 1 gezeigten Ausführungsform ist der Querkraftsockel 6 einstückig mit der Tragplatte 2 ausgebildet, dergestalt, daß die Tragplatte 2 in ihrem mittleren Bereich, also ca. 35 cm rechts bzw. links von der Mittellinie 7 gegenüber ihrer übrigen Oberfläche 3 um ca. 3 cm höher ausgebildet ist.

Bei der in dieser Figur gezeigten Verwendung von Zwei-Block-Schwellen steht dieser Querkraftsockel 6 zwischen die jeweiligen Schwellenblöcke 8 ein, wobei der bewußt vorhandene Spielraum 9 zwischen den Seitenflächen 10 der Schwellenblöcke 8 einerseits und den Kanten 11 des Querkraftsockels 6 andererseits beispielsweise mit Gußasphalt verfüllt wird.

Die Tragplatte 2 ist aus Beton hergestellt, aus diesem Grunde ist, wie eingangs besprochen, zwischen der Oberfläche 3 der Tragplatte 2 im Auflagebereich der Schwellenblöcke 8 eine Zwischenschicht 12 vorgesehen, deren Materialeigenschaften und Werkstoffe bereits weiter oben erläutert wurden. Solche Zwischenschichten sind notwendig, um bei der Auflage von Beton auf Beton eventuell vorhandene feine Zwischenräume auszufüllen und insbesondere Verschleißerscheinungen durch Reibungen, hervorgerufen von der dynamischen Beanspruchung des Fahrbetriebs, zu vermeiden.

In Fig. 2 ist eine zweite Ausführungsform dargestellt, bei welcher die Tragplatte 2' ebenfalls aus Beton hergestellt ist, jedoch der Querkraftsockel 6' nicht einstückig mit dieser Tragplatte 2' aus Beton hergestellt ist, sondern als selbständiger, aus Asphalt oder als Betonfertigteil hergestellter Baukörper, welcher in eine im mittleren Bereich der Tragplatte vorgesehenen Rinne 13 eingelegt und mit der Tragplatte 2' verbunden wird. Der Querkraftsockel 6' ragt dabei ca. 3 cm über die Oberfläche 3' der Tragplatte 2' vor und geht mit den Seitenflächen 10 der Schwellenblöcke 8 eine formschlüssige Verbindung ein.

In Fig. 3 ist eine dritte Ausführungsform der Oberbaukonstruktion dargestellt, bei welcher der Querkraftsockel 6'' als Asphaltauffüllung in einer in die Tragplatte 2'' eingefrästen Rinne 14 ausgebildet ist.

Vorteilhaft ist bei dieser Ausführungsform die Tragplatte 2'' ebenfalls aus Asphaltmaterial hergestellt. Bevor der vorbereitete Gleisrost auf die auf +/- 2 mm genau abgestimmte Oberfläche 3'' der Tragplatte 2'' aufgelegt wird, wird im mittleren Bereich der Tragplatte 2", also in einer bestimmten Breite nach links und rechts von der Mittellinie 7 eine Rinne 14 aus der Tragplatte 2'' herausgefräst, wobei die Breite dieser Rinne 14 so gewählt ist, daß sie die Seitenflächen 10 der Schwellenblöcke 8 der Zwei-Block-Schwelle 5 ein bestimmtes Maß untergreifen. Diese Rinne 14 wird dann nach dem Einbau des Gleisrostes 4 mit Asphaltmaterial aufgefüllt, wodurch ein besonders guter Formschluß mit den Zwei-Block-Schwellen 5 des Gleisrostes erreicht wird.

Nach der in Fig. 4 gezeigten Ausführungsform ist es auch möglich, anstelle der Zwei-Block-Schwellen Monoblockschwellen 5' zu verwenden. Dabei ist es aber erforderlich, wie bereits eingangs erwähnt, daß die Monoblockschwellen 5' in ihrem mittleren Bereich an ihrer Unterseite mit Ausnehmungen 15 versehen werden, in welche der Querkraftsockel 6"', hergestellt aus Asphaltmaterial, einbindet, so daß insbesondere an den Kanten 16 der Ausnehmung 15 der ein die Querkräfte aufnehmender Formschluß hergestellt wird.

Um ein "Reiten" der Monoblockschwellen 5' auf dem Querkraftsockel 6"' zu vermeiden, ist eine Zwischenschicht 17 vorgesehen, wobei hinsichtlich Materialeigenschaften und einzusetzender Werkstoffe auf die Angaben zur Zwischenschicht 12 verwiesen wird.

Aus Fig. 5 ist zu ersehen, daß der Querkraftsockel 6, 6', 6" und 6"' über die gesamte Länge der Tragplatte 2, 2', 2" und 2"' durchlaufend ausgebildet sein kann. Bei Neigungslagen des Gleisrostes 4 sind aber in den einzelnen Gleisfeldem Querrinnen in den Querkraftsockeln vorzusehen, damit anstehendes Regenwasser ablaufen kann.

Diese an den einzelnen Ausführungsbeispielen beschriebene schotterlose Oberbaukonstruktion zeigt zunächst den Vorteil, besonders einfach in der Herstellung zu sein, wobei der Gleisrost 4 bereits unmittelbar nach dem Auflegen auf die Tragplatte 2, 2', 2", 2"' mit Baumaschinen befahren werden kann.

Besonders vorteilhaft ist bei dieser schotterlosen Oberbaukonstruktion die Herstellung der Tragplatte 2, 2', 2", 2"' aus Asphaltmaterial, die mit Straßenfahrzeugen sofort befahrbar ist, wobei die Gesamtdicke dieser Tragplatte abhängig ist von Parametem, welche durch die für Dammschüttungen geforderten Tragfähigkeitswerte und die geplante Nutzungsdauer bestimmt werden.

Als Beispiel für eine 30,5 cm dicke Asphalt-Tragplatte kann folgender Aufbau gewählt werden.
- 18,0 cm: Asphalttragschicht 0/32 mm unter Verwendung von Bitumen B 65 oder B 80, je nach klimatischen Verhältnisesn. Einbau in 2 Lagen von jeweils 9 cm.
- 7,0 cm: Asphalttragschicht 0/22 mm mit polymermodifizierter Bitumen PmB 65 oder PmB 80. Einlagiger Einbau.
- 5,0 cm: Splittmastixasphalt 0/11 S mit PmB 65 oder PmB 80. Einlaginger Einbau.
- 0,5 cm: Asphaltmastix in Körnung von 0 bis 2 mm (Eventual-Leistung), oder
- eine: Zwischenschicht, wie sie für Betontragplatten hinsichtlich der Zwischenlagen 12 erläutert wurde (alternative Eventual-Leistung).

Die Zusammensetzung der vorgenannten einzelnen Asphalttypen wird in Anlehnung an die ZTVT-StB bzw. ZTV bit-StB gewählt So genügt für die untere Schicht der Asphalt-Tragplatte die Verwendung von Primär-Bitumen, die mittlere Schicht und der Oberbelag aus Splittmastixasphalt sollten als Bindemittel Polymerbitumen enthalten. Polymerbitumina zeichnen sich nämlich durch eine höhere Elastizität und ein günstigeres Tieftemperaturverhalten aus. Splittmastixasphalt hat sich beispielsweise im Straßenbau als standfester und wegen seines höheren Bindemittelgehaltes sehr witterungs- und damit auch besonders alterungsbeständiger Belag erwiesen. Der hohe Splittanteil im Mischgut sorgt für eine gute Standfestigkeit auch im heißen Zustand. Damit werden Verdrückungen während des Einbaus eingeschränkt. Schließlich wird Splittmastixasphalt hohlraumarm aufgebaut und ist deshalb nahezu wasserdicht Er hält Oberflächenwasser von den darunterliegenden Schichten ab.

Die 5 mm dicke Asphaltmastixschicht ist ein Konstruktionsmerkmal, welches nicht zwingend erforderlich ist Die feinkörnige, bindemittelreichere Dünnschicht gewährleistet aufgrund der Verformbarkeit ein sattes Auflager der Schwellen auf der Oberfläche der Tragplatte. Kantenpressungen, wie sie bei direkter Auflage von Betonschwellen auf einer Betonoberfläche oder auf einer grobkörnigen Asphaltschicht entstehen könnten, werden vermieden.

Die Erfindung wird am vorteilhaftesten von den nach Fig. 3 und 4 beschriebenen Ausführungsbeispielen erfüllt, so kann die Rinne der Länge nach durchgehend über die Tragplatte in einer Tiefe von 5 cm und einer Breite von etwa 70 cm aus der aus Asphalt hergestellten Tragplatte herausgefräst werden, anschließend können die ausgefräste Rinne und die Schwellen des aufgelegten Gleisrostes in einem Arbeitsgang ver- bzw. untergossen werden. Hierbei weist die in dem Ausführungsbeispiel gemäß Fig. 3 beschriebene Zwei-Block-Schwelle noch zusätzlich den Vorteil auf, daß nur der Raum zwischen den Schwellenblöcken auszugießen ist, der aufwendigere Unterguß, welcher bei der mit einer Ausnehmung versehenen Monoblockschwelle notwendig ist, entfällt hier.

Selbst beim Auswechseln eines vollständigen Gleisrostes ist es nicht unbedingt notwendig, den aus Asphalt hergestellten Querkraftsockel in seiner Gesamtheit zu erneuern, nach Auflegen des neuen Gleisrostes könnte der notwendige Formschluß zwischen den Schwellen des Gleisrostes einerseits und dem Querkraftsockel andererseits durch Vergießen der vorhandenen Fugen etc. mittels Gußasphalt wieder hergestellt werden.

## Patentansprüche

1. Schotterlose Oberbaukonstruktion für Schienenbahnen mit einer auf einem nach den örtlichen Erfordernissen ausgebildeten Unterbau aufgebrachten und eine im wesentlichen ebene Oberfläche aufweisenden Tragplatte und einem darauf aufliegenden, aus Gleisen und Schwellen gebildeten Gleisrost, wobei die Schwellen mit ihren im wesentlichen eben ausgebildeten Unterseiten auf der Oberfläche der Tragplatte aufliegen, **dadurch gekennzeichnet**, daß die Oberfläche (3, 3', 3", 3"') der Tragplatte (2, 2', 2". 2"') auf mindestens +/- 2mm genau dem geforderten Maß angepaßt ist und daß die Tragplatte (2, 2', 2", 2"') in ihrem mittleren Bereich, d.h. über eine bestimmte Breite nach rechts und links von ihrer Mittellinie (7) und mindestens in einem der Breite der Schwellen (5, 5') entsprechenden Bereich derselben, je Schwelle einen Querkraftsockel (6, 6', 6", 6"') aufweist, welcher mit einem bestimmten Maß über die Oberfläche (3, 3', 3", 3'", der Tragplatte (2, 2', 2", 2"') übersteht und mit den Schwellen (5, 5') des Gleisrostes (4) in einer formschlüssigen Verbindung steht.

2. Oberbaukonstruktion nach Anspruch 1, **dadurch gekennzeichnet**, daß der Querkraftsockel (6) einstückig mit der Tragplatte (2) ausgebildet ist.

3. Oberbaukonstruktion nach Anspruch 1, **dadurch gekennzeichnet**, daß der Querkraftsockel (6') als von der Tragplatte (2') getrenntes Bauteil hergestellt ist und in eine in der Tragplatte (2') in ihrem mittleren Bereich vorgesehene Rinne (13) eingelegt und/oder befestigt ist, wobei der Querkraftsockel (6') ein bestimmtes Maß über die Oberfläche (3') der Tragplatte (2') vor- und in bzw. zwischen die Schwellen (5) einsteht.

4. Oberbaukonstruktion nach Anspruch 1, **dadurch gekennzeichnet**, daß der Querkraftsockel (6", 6"') als in eine vorher in den mittleren Bereich der Tragplatte (2", 2'") eingefräste durchlaufende Rinne (14) eingebrachte Auffüllung ausgebildet ist, welche über die Oberfläche (3", 3"') der Tragplatte (2", 2'") übersteht und mit den Schwellen (5, 5') in einer formschlüssigen Verbindung steht.

5. Oberbaukonstruktion nach einem der Ansprüchen 1 bis 4, **dadurch gekennzeichnet**, daß die Schwellen als Monoblockschwellen (5') ausgebildet sind, welche in ihrem mittleren Bereich an ihrer Unterseite eine Ausnehmung (15) aufweisen, welche den über die Oberfläche (3"') der Tragplatte 2'") überstehenden Abmessungen des Querkraftsockels (6'") angepaßt ist.

6. Oberbaukonstruktion nach einem der Ansprüchen 1 bis 4, **dadurch gekennzeichnet**, daß die Schwellen als Zwei-Block-Schwellen (5) ausgebildet sind, wobei der Abstand zwischen den Innenflächen (10) ihrer Schwellenblöcke (8) annähernd der Breite des Querkraftsockels (6, 6', 6") entspricht.

7. Oberbaukonstruktion nach einem der Ansprüchen 1 bis 6, **dadurch gekennzeichnet**, daß die Tragplatte (2", 2'") aus Asphaltmaterial hergestellt ist.

8. Oberbaukonstruktion nach Anspruch 7, **dadurch gekennzeichnet**, daß die gefräste Rinne (14) in ihrer Breite die Innenfläche (10) der Schwellenblöcke (8) oder die von der Ausnehmung (15) bei der Monoblockschwelle (5') gebildeten Kanten (16) untergreift.

9. Oberbaukonstruktion nach einem der Ansprüchen 1 bis 6, **dadurch gekennzeichnet**, daß die Tragplatte (2, 2') aus Beton hergestellt ist und zwischen ihrer Oberseite (3, 3') und der Unterseite der Schwellen (5) eine plastische, beispielsweise aus Asphalt bestehende Zwischenschicht (12) vorgesehen ist, deren Dicke auf jeden Fall geringer ist als das Maß, mit welchem der Querkraftsockel (6, 6') über die Oberfläche (3 bzw. 3') der Tragplatte (2, 2') übersteht.

10. Oberbaukonstruktion nach Anspruch 9, **dadurch gekennzeichnet**, daß die Zwischenschicht (12) elasto-plastisch und beispielsweise aus einer polymermodifizierten Bitumenbahn hergestellt ist.

11. Oberbaukonstruktion nach Anspruch 9, **dadurch gekennzeichnet**, daß die Zwischenschicht (12) elastisch und beispielsweise aus Gummi oder Kunststoff hergestellt ist.

## Claims

1. Ballastless superstructure for railways with a carrying plate which is arranged on a substructure designed according to the local requirements and has a substantially plane surface and with a track grid which rests thereon and is formed by tracks and sleepers, the sleepers resting with their substantially plane undersides on the surface of the carrying plate, characterised in that the surface (3, 3', 3", 3"') of the carrying plate (2, 2', 2", 2"') is adapted to within at least +/- 2 mm of the required size and in that the carrying plate (2, 2', 2", 2"') has, in its central region, i.e. over a specific width to the right and left of its centre line (7) and at least in a region thereof corresponding to the width of the sleepers (5, 5'), one transverse force base (6, 6', 6", 6"') per sleeper, which projects above the surface (3, 3', 3", 3'") of the carrying plate (2, 2', 2", 2"') by a certain amount and makes an interlocking connection with the sleepers (5, 5') of the track grid (4).

2. Superstructure according to claim 1, characterised in that the transverse force base (6) is formed integrally with the carrying plate (2).

3. Superstructure according to claim 1, characterised in that the transverse force base (6') is produced as a component separate from the carrying plate (2') and is inserted and/or fastened in a groove (13) provided in the carrying plate (2') in its central region, the transverse force base (6') projecting above the surface (3') of the carrying plate (2') and penetrating into or between the sleepers (5) by a certain amount.

4. Superstructure according to claim 1, characterised in that the transverse force base (6", 6'") is designed as a filling which is introduced into a continuous groove (14) previously milled into the central region of the carrying plate (2", 2'"), projects beyond the surface (3", 3'") of the carrying plate (2", 2'") and makes an interlocking connection with the sleepers (5, 5').

5. Superstructure according to one of claims 1 to 4, characterised in that the sleepers are designed as single block sleepers (5') having, in their central region on their underside, a recess (15) adapted to the dimensions of the transverse force base (6'") projecting above the surface (3'") of the carrying plate (2'").

6. Superstructure according to one of claims 1 to 4, characterised in that the sleepers are designed as dual block sleepers (5), the distance between the inner faces (10) of their sleeper blocks (8) corresponding approximately to the width of the transverse force base (6, 6', 6").

7. Superstructure according to one of claims 1 to 6, characterised in that the carrying plate (2", 2'") is produced from asphalt material.

8. Superstructure according to claim 7, characterised in that the milled groove (14) in its width passes beneath the inner face (10) of the sleeper blocks (8) or the edges (16) formed by the recess (15) with the single block sleeper (5').

9. Superstructure according to one of claims 1 to 6, characterised in that the carrying plate (2, 2') is produced from concrete and between its upper side (3, 3') and the underside of the sleepers (5) there is provided a plastic intermediate layer (12) which consists, for example, of asphalt and of which the thickness is smaller in any case than the amount by which the transverse force base (6, 6') projects above the surface (3 or 3') of the carrying plate (2, 2').

10. Superstructure according to claim 9, characterised in that the intermediate layer (12) is elastoplastic and is produced, for example, from a polymer-modified strip of bitumen.

11. Superstructure according to claim 9, characterised in that the intermediate layer (12) is elastic and is produced, for example, from rubber or plastics material.

## Revendications

1. Superstructure sans ballast pour voies ferrées avec une plaque de support placée sur une infrastructure, réalisée suivant les exigences locales, et présentant une surface sensiblement plane et avec une voie complète formée de rails et de traverses reposant dessus, les traverses reposant avec leurs faces inférieures sensiblement planes sur la surface de la plaque de support, caractérisée en ce que la surface (3, 3', 3", 3"') de la plaque de support (2, 2', 2", 2"') est adaptée exactement à la cote exigée à +/- 2 mm en ce que la plaque de support (2, 2', 2", 2'") présente dans sa zone centrale, c'est-à-dire sur une largeur déterminée vers la droite et vers la gauche de sa ligne médiane (7) et au moins dans une zone des traverses (5, 5') correspondant à la largeur de celles-ci, par traverse, un socle de force transversale (6, 6', 6", 6'"), qui dépasse d'une mesure déterminée de la surface (3, 3', 3", 3"',) de la plaque de support (2, 2', 2", 2"') et est en liaison par concordance de forme avec les traverses (5, 5') de la voie (4).

2. Superstructure suivant la revendication 1, caractérisée en ce que le socle de force transversale (6) est réalisé d'un seul tenant avec la plaque de support (2).

3. Superstructure suivant la revendication 1, caractérisée en ce que le socle de force transversale (6') est fabriqué sous la forme d'un composant séparé de la plaque de support (2') et est inséré et/ou fixé dans une gorge (13) prévue dans la zone centrale de la plaque de support (2'), le socle de force transversale (6') dépassant de la surface (3') de la plaque de support (2') et rentrant dans ou entre les traverses (5), d'une mesure déterminée.

4. Superstructure suivant la revendication 1, caractérisée en ce que le socle de force transversale (6", 6"') est réalisé en tant que remplissage introduit dans une gorge (14) traversante, fraisée au préalable dans la zone centrale de la plaque de support (2'', 2'"), lequel remplissage dépasse de la surface (3'', 3'") de la plaque de support (2", 2'") et est en liaison par concordance de forme avec les traverses (5, 5').

5. Superstructure selon l'une des revendications 1 à 4, caractérisée en ce que les traverses sont des traverses monobloc (5'), qui présentent dans leurs zones centrales, sur leurs faces intérieures, un évidement (15), qui est adapté aux dimensions, dépassant de la surface (3'") de la plaque de support (2'''), du socle de force transversale (6''').

6. Superstructure suivant l'une des revendications 1 à 4, caractérisée en ce que les traverses sont des traverses à deux blocs (5'), la distance entre les surfaces intérieures (10) de leurs blocs de traverse (8) correspondant approximativement à la largeur du socle de force transversale (6, 6', 6").

7. Superstructure selon l'une des revendications 1 à 6, caractérisée en ce que la plaque de support (2'', 2"') est en matériau d'asphalte.

8. Superstructure selon la revendication 7, caractérisée en ce que la gorge (14) fraisée passe, dans sa largeur, sous la surface intérieure (10) des blocs de traverse (8) ou sous les bords (16) formés par l'évidement (15) dans la traverse monobloc (5').

9. Superstructure selon l'une des revendications 1 à 6, caractérisée en ce que la plaque de support (2, 2') est en béton et il est prévu entre sa face supérieure (3, 3') et la face inférieure des traverses (5), une couche intermédiaire (12) plastique, par exemple en asphalte, dont l'épaisseur est en tout cas inférieure à la mesure de laquelle le socle de force transversale (6, 6') dépasse de la surface (3 ou 3') de la plaque de support (2, 2').

10. Superstructure selon la revendication 9, caractérisée en ce que la couche intermédiaire (12) est élastoplastique et réalisée par exemple dans une bande de bitume modifié au point de vue du degré de polymérisation.

11. Superstructure selon la revendication 9, caractérisée en ce que la couche intermédiaire (12) est élastique et réalisée par exemple en caoutchouc ou en matière plastique.
